# DEMANDE DE BREVET EUROPEEN

(11) **EP 0 026 130 A1**
(43) Date de publication de la demande: **01.04.1981**
(21) Numéro de dépôt: 80401301.9
(22) Date de dépôt: 11.09.1980
(51) Int. Cl.: H01H 33/12

(54) **Dispositif de sectionnement pour installations électriques à courant alternatif**

(30) Priorité: 12.09.1979 FR 7922742
(71) Demandeur: SOCIETE NATIONALE DES CHEMINS DE FER FRANCAIS, F-75436 Paris Cedex 09 (FR); SOCIETE DAUPHINOISE DE CONSTRUCTIONS ELECTRO MECANIQUES, La Grange Vif (38) (FR)
(72) Inventeur: Maury, Georges, F-94400 Vitry s/Seine (FR)
(74) Mandataire: L'Helgoualch, Jean

(57) **Abrégé**

L'invention concerne les dispositifs de sectionnement du type à rupture brusque.

Le dispositif comporte notamment deux contacts principaux 1 et 2, et deux contacts auxiliaires constitués par des tiges métalliques flexibles 5 et 7, la tige 5 pouvant s'engager dans l'extrémité en forme de crochet de la tige 7 pour l'entrai- ner sur un angle déterminé au delà duquel les deux lames se séparent avec des vitesses opposées.

Application aux installations électriques à courant alternatif à moyenne ou haute tension.

## Description

La présente invention concerne un dispositif de sectionnement pour installations électriques à courant alternatif, du type à rupture brusque et plus particulièrement un dispositif perfectionné à rupture brusque pour sectionneur utilisant la coupure dans l'air.

Dans les installations électriques à moyenne, haute et très haute tensions à courant alternatif, on utilise des appareils de sectionnement ayant pour but d'isoler une partie de l'installation du reste du réseau, afin de la mettre hors tension. Ces appareils de sectionnement sont susceptibles de couper des courants de quelques dizaines d'ampères avec un facteur de puissance inférieur ou égal à 0,1, ou d'interrompre des courants de charge de quelques centaines d'ampères.

La présente invention a pour objet un appareil de sectionnement utilisant la coupure dans l'air. La performance de tels appareils dépend, lors de la manoeuvre d'ouverture, de l'allongement de l'arc électrique et de la vitesse de séparation des contacts, évitant l'ionisation de l'intervalle entre les contacts.

L'invention a pour objet un dispositif qui permet d'accroitre sensiblement ces deux facteurs,apportant ainsi une amélioration aux performances des appareils de sectionnement dans l'air.

Lorsque l'un des deux éléments établissant le contact est fixe, comme c'est couramment le cas, le pouvoir de coupure est fonction de la vitesse de déplacement du seul élément mobile. En prévoyant d'exercer la coupure entre deux éléments mobiles animés de vitesses en sens opposé on obtient alors la séparation des deux éléments à une vitesse relative double.

Le dispositif de sectionnement dans l'air pour courant alternatif, du type à rupture brusque conforme à l'invention, comprend deux contacts principaux dont l'un au moins est mobile, comportant chacun un contact auxiliaire mobile constitué par une lame métallique flexible dont l'une est montée sur un support solidaire de l'un des contacts principaux tandis que l'autre est fixée sur le deuxième contact principal, les deux lames étant disposées de telle sorte que l'une puisse entraîner l'autre sur un angle de rotation déterminé.

Suivant une forme de réalisation de l'invention, le dispositif comprend un contact fixe et un contact mobile, chacun de ces deux contacts comportant un contact auxiliaire mobile. Le contact auxiliaire du contact fixe est constitué par une tige métallique flexible, comportant à son extrémité un crochet, montée sur un bras solidaire du contact fixe, tandis que le contact mobile porte comme contact auxiliaire une lame métallique flexible, montée dans son prolongement, dont l'extrémité peut s'engager dans l'extrémité en forme de crochet de la tige flexible du contact fixe pour l'entraîner suivant un angle déterminé. Quand on actionne le contact principal mobile, en vue d'obtenir la coupure, il entraine avec lui la tige flexible qui en est solidaire, celle-ci entraînant la tige flexible solidaire de l'élément fixe dans l'extrémité de laquelle elle est engagée, jusqu'à ce qu'il y ait séparation des deux extrémités des tiges flexibles. Dès cet instant, la tige flexible solidaire du contact mobile est rappelée à la vitesse V1, et la tige flexible solidaire du contact fixe rappelée à la vitesse V2, V1 et V2 étant de sens inverse; la séparation s'opère donc à la vitesse relative V1+V2.

Suivant une autre forme de réalisation, l'un des contacts principaux est constitué par un bras mobile par rotation dans un plan et porte une lame métallique flexible fixée par sa base, faisant avec le plan de rotation du bras un angle voisin de 90°. La lame flexible de l'autre contact principal est montée par son extrémité supérieure au sommet d'un axe autour duquel elle peut tourner, en position verticale, son extrémité inférieure libre portant un crochet susceptible d'entrainer l'autre lame flexible.

Suivant une forme préférentielle de mise en oeuvre de l'invention, les deux contacts principaux sont constitués par deux bras tournant dans un même plan autour de deux axes parallèles. L'un des bras porte un axe perpendiculaire au plan de rotation, au sommet duquel est montée une lame métallique flexible sensiblement verticale, par son extrémité supérieure de telle sorte qu'elle puisse tourner autour de l'axe, tandis que sur le deuxième bras est fixée une lame métallique flexible sensiblement verticale, fixée au bras par sa base.

Cette forme de réalisation de l'invention convient tout particulièrement pour des appareillages tripolaires. En effet, dans les dispositifs classiques à contacts auxiliaires, lorsqu'une tige flexible se détend, son mouvement l'entraîne dans une trajectoire telle qu'elle risque de se trouver pendant un bref instant à proximité d'un pôle voisin et par conséquent le déplacement horizontal d'une lame flexible présente l'inconvénient de diminuer la distance réelle d'isolement entre pôles et d'étirer l'arc de coupure vers le pôle voisin. Au contraire, conformément à l'invention, lorsque les deux contacts principaux sont mis en mouvement suivant des rotations opposées, les deux lames flexibles se retiennent mutuellement et s'écartent de leurs positions d'équilibre jusqu'à rupture brusque du contact. Elles sont alors ramenées vers leurs positions d'équilibre respectives suivant des mouvements de rappel dans des plans sensiblement verticaux, et restent ainsi à l'écart des autres pôles de l'appareillage au cours de leurs oscillations autour de l'équilibre.

Les caractéristiques et avantages de l'invention apparaitront plus en détail de la description suivante, relative à deux modes préférentiels de mise en oeuvre, en référence aux dessins annexés, qui représentent:
Figure 1: une vue en élévation d'un dispositif de rupture brusque de type classique.
Figure 2: une vue en élévation d'un dispositif conforme à l'invention comportant un contact principal fixe et un contact principal mobile.
Figure 3: une vue schématique en élévation du dispositif suivant l'invention.
Figure 4: une vue de dessus du dispositif de la figure 3, dans une autre position avant rupture.

Sur la figure 1 est présenté un dispositif connu comportant un contact auxiliaire G solidaire du contact principal fixe D, et un contact auxiliaire constitué par une tige métallique flexible H solidaire du contact principal mobile F, la séparation de H et G s'opérant en fonction de la seule vitesse de rappel de la tige métallique flexible H contre le bras F.

Sur la figure 2 est schématisé le dispositif de l'invention comportant les contacts principaux fixe 1 et mobile 2. Du contact fixe 1 est solidaire un bras auxiliaire 3 (la présence de ce bras auxiliaire étant donnée à titre d'exemple et n'étant pas limitative de l'invention) dont est également solidaire une tige métallique flexible 4 dont l'extrémité est formée en crochet 5 (la forme en crochet n'étant pas limitative de l'invention), la tige flexible 4 étant rappelée à la vitesse V2 dans sa position initiale contre le bras 3 par un ressort 6.

Par ailleurs, du contact principal mobile 2 est solidaire une tige métallique flexible 7 engagée, dès la position de fermeture, dans le crochet d'extrémité 5 de la tige flexible 4. Lorsque, au cours de la manoeuvre d'ouverture on a atteint la position de coupure, la séparation des extrémités des deux tiges flexibles 4 et 7 s'opère à la vitesse relative V1 + V2, V1 étant la vitesse de rappel de la tige 7, et V2 la vitesse de rappel de la tige 4.

Le dispositif de sectionnement à rupture brusque représenté sur la figure 3 comprend un premier contact principal 8 et un deuxième contact principal 9. Le bras 8 est mobile par rotation autour d'un axe 10 à une de ses extrémités. A l'autre extrémité est monté un axe 11 perpendiculaire au bras 8, au sommet duquel est mise en place une.lame métallique flexible 12 sur son support 13. Ce support 13 peut tourner librement autour de l'axe 11; la lame 12 peut également tourner suivant un certain angle autour de sa fixation 14 d'axe perpendiculaire à l'axe 11, l'extrémité de la lame métallique étant enroulée autour du support 14 pour faire ressort de telle sorte que la tension du ressort lorsque l'on écarte la lame, la ramène dans sa position d'équilibre verticale. L'extrémité libre 15 de la lame 12 est en forme de crochet.

Le bras 9 du deuxième contact principal est mobile par rotation autour de l'axe 16 et porte une lame métallique flexible 17 relevée par rapport à l'horizontale d'un angle d'environ 80°, et s'engageant dans le crochet 14 de la lame 12. En position d'équilibre, la lame 17 et le bras 9 définissent un plan sensiblement vertical.

Lorsque les deux bras 8 et 9 constituant les contacts principaux sont mis en rotation autour de leurs axes respectifs 10 et 16, suivant des mouvements opposés, les bras 8 et 9 s'écartent l'un de l'autre et la lame métallique 17 glisse contre la lame métallique 12, comme représenté sur la figure 4. Ce mouvement provoque l'abaissement de la lame 17 et sa flexion suivant un angle par apport au plan vertical du bras 9. Dans le même mouvement la lame métallique 12 tourne autour de l'axe 11 et est relevée par rapport à sa position d'équilibre verticale.

A partir d'un angle de rotation déterminé, seule l'extrémité de la lame 17 est retenue dans le crochet 15 Une rotation supplémentaire entraine alors la rupture du contact et la lame 17 est ramenée vers sa position d'équilibre en raison de sa flexibilité, tandis que la lame 12 est ramenée en position verticale.

Ainsi les contacts auxiliaires constitués par les lames 12 et 17 s'écartent brutalement l'un de l'autre sous les deux mouvements de rotation des bras 8 et 9 et de rappel des lames 12 et 17 elles-mêmes. De plus, le mouvement de rappel des lames se fait dans un plan proche de la verticale et au cours du mouvement d'oscillation autour de la position d'équilibre, les lames ne peuvent se trouver à proximité des autres pôles de l'appareillage.

La rotation du support 13 de la lame 12 peut être limitée de manière usuelle par une butée (non représentée) fixée sur l'axe 11. De plus un ressort de torsion peut être prévu pour ramener le support 13 dans sa position d'équilibre où la rotation de la lame 12 autour de sa fixation 14 s'effectue dans le plan vertical du bras 8 et de l'axe 11.

## Revendications

1. Dispositif de rupture brusque pour courant alternatif sur appareil de sectionnement dans l'air comprenant deux contacts principaux dont l'un au moins est mobile, portant chacun un contact auxiliaire mobile constitué par une lame métallique flexible, caractérisé en ce que l'une des lames flexibles est montée sur un support solidaire de l'un des deux contacts principaux, tandis que l'autre est fixée directement sur le deuxième contact principal, les deux lames étant disposées de telle sorte que l'une puisse entraîner l'autre sur un angle de rotation déterminé.

2. Dispositif selon la revendication 1, caractérisé en ce que l'un des deux contacts principaux est constitué par un bras mobile par rotation dans un plan et porte une lame métallique flexible fixée par sa base , faisant avec le plan de rotation un angle voisin d'environ 80°.

3. Dispositif selon la revendication 1, caractérisé en ce que les contacts principaux sont constitués par deux bras tournant dans un même plan autour de deux axes parallèles, l'un des bras porte un axe perpendiculaire au plan de rotation, au sommet duquel est montée une lame métallique flexible sensiblement verticale, par son extrémité supérieure, de telle sorte qu'elle puisse tourner librement autour de l'axe, tandis que la deuxième lame métallique flexible sensiblement verticale est fixée par sa base au deuxième bras.

4. Dispositif selon la revendication 1,caractérisé en ce qu'il comporte un contact principal fixe comprenant un bras sur lequel est fixée une lame métallique flexible, et un contact principal mobile portant une lame métallique flexible montée dans son prolongement, les deux lames étant disposées de telle sorte que l'une puisse entraîner l'autre sur un angle déterminé.

5. Dispositif selon l'une quelconque des revendications 1 à 4, caractérisé en ce que l'une des lames est engagée dans un crochet formé à l'extrémité de l'autre lame, en position de fermeture, la flexibilité des lames étant telle qu'elles restent en contact sur un angle . déterminé.
